# EUROPÄISCHE PATENTSCHRIFT

(11) **EP 2 571 626 B1**
(45) Veröffentlichungstag und Bekanntmachung des Hinweises auf die Patenterteilung: **12.10.2016**
(21) Anmeldenummer: 11716802.1
(22) Anmeldetag: 18.04.2011
(51) Int. Cl.: B05C 17/005, B65D 77/20, B65D 81/32, B65D 83/00, A61C 5/06

(54) **AUSTRAGVORRICHTUNG UMFASSEND EINEN VERSIEGELTEN GLASBEHÄLTER MIT VERSCHIEBBAREM KOLBEN**
DISPENSING APPARATUS COMPRISING A SEALED GLASS CONTAINER WITH A DISPLACEABLE PLUNGER
DISPOSITIF DE DISTRIBUTION COMPRENANT UN RÉCIPIENT EN VERRE SCELLÉ MUNI D'UN PISTON COULISSANT

(30) Priorität: 17.05.2010 CH 7642010
(43) Veröffentlichungstag der Anmeldung: 27.03.2013
(73) Patentinhaber: Medmix Systems AG, 6343 Rotkreuz (CH)
(72) Erfinder: GRETER, Andy, 6343 Rotkreuz (CH)
(74) Vertreter: Detken, Andreas
(86) Internationale Anmeldenummer: PCT/CH2011/000085
(87) Internationale Veröffentlichungsnummer: WO 2011/143785

(56) Entgegenhaltungen:
- WO-A1-2005/016783
- WO-A1-2009/058343
- GB-A- 2 152 590
- US-A- 5 197 618

## Beschreibung

### TECHNISCHES GEBIET

Die vorliegende Erfindung betrifft eine Austragvorrichtung, aufweisend einen Behälter mit einem hohlen Grundkörper, in dem ein Kolben verschiebbar angeordnet ist. Derartige Behälter werden im Folgenden als spritzenartige Behälter bezeichnet.

Die Austragvorrichtung umfasst ferner einen Behälterhalter zum Aufnehmen des beidseitig versiegelten Behälters und ein Betätigungselement zum Zusammenwirken mit einem im Inneren des Behälters angeordneten Kolben.

WO 2005/016783 offenbart eine Vielzahl von Austragvorrichtungen dieser Art, bei denen unter anderem beidseitig versiegelte Behälter aus Kunststoff mit inliegenden Kolben in entsprechenden Behälterhaltern zum Einsatz kommen können. Bei einer dort beschriebenen Ausführungsform weist der Behälterhalter hohle Durchstosselemente auf, die beim vollständigen Einschieben des Behälters dessen ausgangsseitiges oder distales Siegel durchstoßen. Es sind auch Ausführungen beschrieben, bei denen die Kolben zunächst außerhalb des Behälters angeordnet sind und zum Durchstoßen eines proximalen Siegels benutzt werden.

### WEITERER STAND DER TECHNIK

Spritzen und spritzenartige Behälter sind für eine Vielzahl von Anwendungen im medizinischen und nichtmedizinischen Bereich bekannt. So umfasst eine normale Einweg-Injektionsspritze einen hohlen, zylindrischen Spritzenkörper aus Kunststoff, in dem ein Kolben verschiebbar angeordnet ist. Der Kolben ist in der Regel fest mit einer Kolbenstange verbunden, die sich in proximaler Richtung aus dem Spritzenkörper heraus erstreckt. Am proximalen Ende der Kolbenstange ist in der Regel ein Betätigungsflansch ausgebildet, und am Spritzenkörper sind in der Regel zwei gegenüberliegende Halteflansche ausgebildet. Die Spritze wird zwischen Zeigefinger und Mittel- bzw. Ringfinger gehalten. Mit dem Daumen wird Druck auf den Betätigungsflansch ausgeübt, um ein in der Spritze befindliches Produkt durch eine distale Auslassöffnung auszutragen. Die entsprechende Gegenkraft wird von den Halteflanschen aufgenommen.

Es sind auch Mehrfachspritzen bekannt, die zwei oder mehr parallel oder konzentrisch angeordnete, miteinander verbundene Spritzenkörper umfassen, in denen zwei oder mehr gleiche oder unterschiedliche Komponenten aufgenommen sind und aus denen die Komponenten durch Verschiebung entsprechender Kolben ausgetragen werden können. Bei diesen Komponenten kann es sich z.B. um zwei unterschiedliche Komponenten eines pharmazeutischen Produkts handeln, die erst unmittelbar vor der Verabreichung miteinander gemischt werden sollen, oder um zwei oder mehr Komponenten eines Knochenzements oder eines medizinischen oder nichtmedizinischen Klebers, z.B. eines medizinischen Klebers auf Fibrinbasis. Viele weitere Anwendungen von Mehrfachspritzen sind bekannt oder denkbar. Häufig sind derartige Mehrfachspritzen dazu ausgebildet, mit einem Mischer verbunden zu werden, um die auszustossenden Komponenten unmittelbar nach dem Verlassen der Mehrfachspritze miteinander zu mischen. Die Kolben sind häufig über ein gemeinsames Betätigungselement miteinander verbunden.

Spritzenartige Behälter finden auch in der Form von Kartuschen für spezielle Austragvorrichtungen (Dispenser) Anwendung. In diesem Fall ist die äussere Form des Behälters häufig in die Verwendung in einem bestimmten Dispenser angepasst. Ein Dispenser mit einer Kartusche für zwei Komponenten ist z.B. in WO 2008/009143 offenbart.

In einigen Anwendungen ist es erwünscht oder erforderlich, das auszustossende Produkt über einen längeren Zeitraum direkt in einem spritzenartigen Behälter zu lagern. Bei dem Produkt kann es sich z.B. um eine leicht flüchtige, aggressive, hygroskopische oder sauerstoffempfindliche Substanz handeln. Viele handelsübliche Kunststoffe, z.B. das häufig verwendete Polyethylen, haben jedoch eine relativ hohe Permeabilität für leichte Moleküle und bilden daher eine ungenügende Barriere gegenüber einer Diffusion von Inhaltsstoffen vom Inneren des Behälters nach aussen oder von Fremdstoffen wie Wasser oder flüchtigen Substanzen und Gasen vom Äusseren des Behälters nach innen. In einem Behälter aus einem solchen Kunststoff gelagerte Produkte können dadurch bei längerer Lagerung auf unerwünschte Weise ihre Eigenschaften verändern.

Zwar ist es an sich bekannt, die Diffusionsdichtigkeit von Kunststoffen durch geeignete Beschichtungen zu verbessern. Allerdings sind derartige Beschichtungen meist nicht transparent. Dadurch ist es nicht möglich, den Inhalt eines beschichteten Behälters visuell zu kontrollieren, z.B. um die Anwesenheit von Luftblasen auszuschliessen.

Um empfindliche oder aggressive Produkte über längere Zeit diffusionsdicht zu lagern, ist es bekannt, derartige Produkte hermetisch in Glasampullen einzuschliessen. Allerdings ist es sehr umständlich, ein Produkt aus einem derartigen Behälter zu entnehmen, da dazu die Ampulle aufgebrochen oder zertrümmert werden muss.

Ebenfalls ist es bekannt, fluide Produkte in sogenannten Karpulen aus Glas aufzunehmen. Bei einer Karpule handelt es sich um einen spritzenartigen Behälter mit einer distalen Entnahmeöffnung und einer proximalen Betätigungsöffnung. Die distale Entnahmeöffnung ist durch einen Septumverschluss verschlossen, d.h. durch eine durchstechbare Abdeckung aus z.B. Gummi, die in der Regel mechanisch durch einen gecrimpten Aluminiumrand am Behälter gehalten ist. In das proximale Ende ist ein verschiebbarer Kolben eingeführt, der den Behälter proximal verschliesst. Allerdings kann bei Karpulen eine Diffusion durch die Dichtstellen des Kolbens und/oder des Septums nicht sicher ausgeschlossen werden.

Die GB 2 152 590 offenbart einen Kunststoffbehälter, der beidseitig durch jeweils ein entfernbares Siegel verschlossen ist. Im Behälter befindet sich ein verschiebbarer Kolben, um nach dem Abziehen der Siegel ein im Behälter aufgenommenes fliessfähiges Lebensmittel auszutragen.

Die US 5,197,618 offenbart einen nur einseitig offenen Behälter, der mit einem Abziehsiegel verschlossen ist.

Die WO 2009/058343 offenbart einen Kunststoffbehälter, der an seinem proximalen Ende mit einem Siegel verschlossen ist und an seinem distalen Ende eine Sollbruchstelle aufweist, an der ein abbrechbarer Verschluss entfernbar ist. Im Behälter ist ein verschiebbarer Kolben aufgenommen.

### DARSTELLUNG DER ERFINDUNG

Es ist eine Aufgabe der vorliegenden Erfindung, eine Austragvorrichtung aufweisend spritzenartigen Behälter bereitzustellen, der eine verringerte Permeabilität für leichte Moleküle und damit eine verbesserte Diffusionsdichtigkeit aufweist.

Diese Aufgabe wird durch eine Austragvorrichtung mit den Merkmalen des Anspruchs 1 gelöst Weitere Ausgestaltungen sind in den abhängigen Ansprüchen angegeben.

In der Austragvorrichtung wird also ein Behälter eingesetzt, der einen hohlen Grundkörper aus mineralischem Glas mit einer distalen Auslassöffnung und mit einer proximalen Betätigungsöffnung umfasst, wobei die Betätigungsöffnung geeignet und dazu vorgesehen ist, ein Betätigungselement in das Innere des Grundkörpers einzuführen. Im Grundkörper ist ein Kolben entlang einer Längsrichtung verschiebbar angeordnet, um ein im Grundkörper zwischen Kolben und Auslassöffnung vorhandenes fliessfähiges Produkt aus dem Behälter auszutragen. Um die Diffusionsdichtigkeit des Behälters zu verbessern, ist die Auslassöffnung durch ein erstes durchtrennbares Siegel verschlossen, das auf eine die Auslassöffnung umgebende erste Auflagefläche stoffschlüssig aufgebracht ("aufgesiegelt") ist, und die Betätigungsöffnung ist durch ein zweites durchtrennbares Siegel verschlossen, das auf eine die Betätigungsöffnung umgebende zweite Auflagefläche stoffschlüssig aufgebracht ist.

Auf diese Weise nutzt man einen Behälter, der schon aufgrund der Materialwahl des Grundkörpers an sich eine sehr geringe Permeabilität durch die Behälterwand hindurch aufweist. Zusätzlich wird auch die Diffusion im Bereich der Auslassöffnung oder durch den Dichtspalt zwischen Kolben und Behälterwand hindurch aufgrund der Siegel ebenfalls verhindert oder zumindest stark reduziert. Dadurch eignet sich ein solcher Behälter für eine längerfristige Lagerung des im Behälter enthaltenen Produkts. Wenn das Produkt aus dem Behälter ausgetragen werden soll, können die Siegel auf einfache Weise durchtrennt oder entfernt werden, z.B. durch Durchstossen oder Abziehen.

Bei dem im Behälter aufgenommenen Produkt kann es sich um ein beliebiges fliessfähiges Produkt handeln, insbesondere um eine Flüssigkeit, eine Suspension oder Emulsion, ein Gel, eine Paste oder eine andere Form eines fliessfähigen Produkts erhöhter Viskosität, ein Pulver usw. Das Produkt ist in einem Produktaufnahmebereich des Behälters aufgenommen, der bevorzugt unmittelbar durch den Grundkörper, den Kolben und das erste Siegel begrenzt ist, d.h. zwischen dem Produkt und dem Grundkörper, dem Kolben und dem ersten (distalen) Siegel befindet sich keine weitere Umhüllung. Der Behälter wird also unmittelbar für einen Produktaustrag geöffnet, indem das erste Siegel durchtrennt oder entfernt wird. Es kann aber insbesondere auch noch ein weiterer Verschluss, z.B. ein Septumverschluss, vorhanden sein, der die distale Auslassöffnung zusätzlich verschliesst. Ein solcher zusätzlicher Verschluss ist dann bevorzugt innerhalb desjenigen Bereichs des Behälters angeordnet, der durch das erste Siegel verschlossen ist, so dass das erste Siegel eine Diffusion, die durch den zusätzlichen Verschluss alleine noch stattfinden könnte, wirksam reduziert.

Das erste und das zweite Siegel sind über der jeweiligen Öffnung am Grundkörper auf eine Auflagefläche stoffschlüssig und dichtend aufgebracht, z.B. aufgeklebt oder aufgeschweisst (z.B. durch Laserschweissen, Ultraschallschweissen oder andere bekannte Verfahren). Bevorzugt ist das erste und/oder zweite Siegel induktiv auf die entsprechende Auflagefläche aufgesiegelt. Hierzu umfasst das Siegel mindestens eine elektrisch leitende Schicht und mindestens eine thermoplastische Haftschicht. Das Siegel wird auf die betreffende Auflagefläche mit der Haftschicht zur Auflagefläche hin aufgepresst und einem elektromagnetischen Wechselfeld ausgesetzt, welches Wirbelströme in der leitenden Schicht induziert. Dadurch erwärmt sich das Siegel, und die Haftschicht wird dadurch erweicht. Dadurch entsteht eine Haftverbindung zwischen der Auflagefläche und dem Siegel. Beim induktiven Siegeln ist der Einsatz eines Grundkörpers aus Mineralglas besonders vorteilhaft, da im Gegensatz zu metallisch beschichteten Kunststoffbehältern keine Wirbelströme im Grundkörper entstehen und sich dadurch das im Behälter befindliche Produkt nur wenig erwärmt.

Die jeweilige Auflagefläche erstreckt sich vorzugsweise quer, insbesondere senkrecht zur Längsrichtung. Um die Auflagefläche zu vergrössem, kann am distalen Ende und/oder am proximalen Ende jeweils ein sich quer zur Längsrichtung nach innen oder aussen erstreckender Auflageflansch ausgebildet sein, der die Auflagefläche für das jeweilige Siegel vergrössert.

Jedes der Siegel besteht bevorzugt aus einem verhältnismässig dünnen, flachen Material, wobei die beiden Siegel aus dem gleichen oder aus unterschiedlichen Materialien bestehen können. Die Siegel sind vorzugsweise insbesondere im Verhältnis zur vom Siegel überdeckten Fläche dünn, mit einer Dicke von weniger als 1/10 der Ausdehnung senkrecht zur Dicke, und vorzugsweise dünner als 2 mm oder sogar 1 mm. Vorzugsweise sind die Siegel dünner als der Seitenwandbereich des Grundkörpers, in dem der Kolben verschiebbar ist.

Die Siegel können z.B. in Form einer ein- oder mehrlagigen Folie ausgebildet sein oder durch ein Laminat aus mehreren Schichten gebildet sein, wobei eine von den Öffnungen abgewandte Schicht z.B. aus Papier oder Karton bestehen kann. Bevorzugt umfasst jedes der Siegel einen Träger, z.B. aus Kunststoff, Papier oder Karton, der mit mindestens einer Sperrschicht versehen ist. Die Sperrschicht kann z.B. aus einem diffusionsverminderndem Polymer, z.B. Polyparaxylylen (Parylene), bestehen, das durch geeignete Verfahren, z.B. durch Auflaminieren oder durch physikalische oder chemische Gasphasenabscheidung

(PVD bzw. CVD), auf der Oberfläche des Trägers aufgebracht ist. Vorzugsweise enthält die Sperrschicht aber ein Metall oder eine Metallverbindung bzw. besteht im Wesentlichen aus einem Metall oder einer Metallverbindung. Das Metall der Sperrschicht kann insbesondere aus den folgenden Metallen und deren Legierungen ausgewählt sein: Aluminium, Titan, Chrom, Silber und Kupfer. Aluminium ist bevorzugt. Die Dicke der Sperrschicht beträgt vorzugsweise ca. 20 Nanometer bis 20 Mikrometer. Jedes der Siegel kann auch vollständig aus Metall oder aus Metall und einer Haftschicht bestehen.

Jedes der Siegel kann einen Schwächungsbereich, z.B. eine Perforation, aufweisen, um das Durchtrennen zu erleichtern.

Der Grundkörper ist aus einem mineralischen Glas auf Silikatbasis gefertigt. Derartige Gläser werden häufig auch als Mineralglas bezeichnet, um sie von glasartigen, amorphen Kunststoffen wie PMMA zu unterscheiden. Der Grundkörper kann innen und/oder aussen beschichtet sein, z.B. mit einer Lackschicht oder mit einer Schutzschicht. Vorzugsweise ist eine derartige Beschichtung des Grundkörpers transparent, um es zu ermöglichen, den Inhalt des Behälters visuell zu kontrollieren.

Der Grundkörper kann in einigen Ausführungsformen mindestens einen im Bereich der Betätigungsöffnung angeordneten, sich quer zur Längsrichtung erstreckenden Halteflansch aufweisen, der dazu dient, den Behälter beim Austragen bezüglich der Längsrichtung zu halten. In anderen Worten kann der Behälter eine eigentliche Spritzenform annehmen. Wenn ein solcher Halteflansch vorhanden ist, ist es bevorzugt, wenn dieser auf seiner proximalen Seite mit demjenigen Bereich des Grundkörpers, der die Betätigungsöffnung begrenzt, fluchtet, und wenn das zweite Siegel auf den Flansch aufgebracht ist, d.h. wenn der Halteflansch gleichzeitig auch als proximaler Auflageflansch für das zweite Siegel dient.

Der Behälter kann ein einziges Produkt oder mehrere getrennte Produkte aufnehmen. Insbesondere kann der Behälter mindestens einen mit dem ersten Grundkörper verbundenen, zweiten hohlen Grundkörper aufweisen, mit einem Inneren, mit einer Aussenseite, mit einer distalen zweiten Auslassöffnung und mit einer proximalen zweiten Betätigungsöffnung. In diesem Fall kann im Inneren des zweiten Grundkörpers ein zweiter Kolben verschiebbar angeordnet sein, um ein im Inneren des zweiten Grundkörpers vorhandenes zweites Produkt aus dem Behälter auszutragen. Auf die zweite Auslassöffnung und die zweite Betätigungsöffnung ist dann ebenfalls jeweils ein durchstossbares Siegel aufgesiegelt. Insbesondere können die erste Auslassöffnung und die zweite Auslassöffnung gemeinsam durch das erste Siegel verschlossen sein, und die erste Betätigungsöffnung und die zweite Betätigungsöffnung können gemeinsam durch das zweite Siegel verschlossen sein.

Der erfindungsgemässe Behälter wird im Rahmen der Erfindung durch ein Betätigungselement und einen Behälterhalter zu einer Austragvorrichtung ergänzt. Das Betätigungselement ist dann dazu ausgebildet, mit dem Kolben im Inneren des Grundkörpers zusammenzuwirken, um das Produkt aus dem Behälter auszutragen. Um das Öffnen des Siegels an der Betätigungsöffnung zu erleichtern, weist erfindungsgemäss das Betätigungselement mindestens ein Trennelement auf, welches dazu ausgebildet ist, das zweite Siegel zu durchtrennen. Bei dem Trennelement kann es sich z.B. um ein Schneidelement, um ein Durchstosselement oder eine Kombination aus solchen Elementen handeln.

Insbesondere kann das Betätigungselement einen sich entlang einer Längsrichtung erstreckenden Stössel umfassen. Dieser Stössel ist dann dazu ausgebildet, an seinem distalen Ende mit einer proximalen Rückseite des Kolbens zusammenzuwirken. Das Trennelement kann dann eine in einem äusseren Randbereich des distalen Endes angeordnete Schneide umfassen, welche dazu ausgebildet ist, das zweite Siegel in einem an den Grundkörper unmittelbar angrenzenden Bereich zu durchtrennen. Dadurch wird eine saubere Durchtrennung gewährleistet.

Die erfindungsgemässe vollständige Austragvorrichtung umfasst ausserdem einen Behälterhalter, der mindestens einen Behälter der vorstehend angegebenen Art mindestens teilweise aufnimmt. Im Behälterhalter ist ein Durchstosselement für das erste Siegel vorhanden, um das erste Siegel beim Einführen des Behälters in den Behälterhalter bzw. bei einer Bewegung im Behälterhalter in distaler Richtung zu durchtrennen. Insbesondere kann es sich hierbei in an sich bekannter Weise um ein hohles Durchstosselement handeln, das einen Fluidkanal bildet, um das im Behälter enthaltene Produkt zu einer Entnahmeöffnung des Behälterhalters zu leiten. Dazu kann das Durchstosselement dornartig ausgebildet sein. Am Behälterhalter ist im Bereich der Entnahmeöffnung vorzugsweise eine Anschlussstruktur zum Anschluss eines Zubehörteils, z.B. einer Kanüle, eines Mischers oder eines Sprühkopfs, ausgebildet.

Ein nicht zur Erfindung gehöriges Verfahren zur Herstellung eines Behälters umfasst die folgenden Schritte:
Bereitstellen eines hohlen Grundkörpers aus mineralischem Glas mit einer distalen Auslassöffnung und mit einer proximalen Betätigungsöffnung;
Bereitstellen eines im Inneren des Grundkörpers verschiebbaren Kolbens;
Befüllen des Inneren des Grundkörpers mit einem fliessfähigen Produkt derart, dass der Inhalt zur proximalen Betätigungsöffnung hin durch den Kolben begrenzt ist;
stoffschlüssiges Aufbringen eines ersten entfernbaren und/oder durchtrennbaren Siegels auf eine die Auslassöffnung umgebende erste Auflagefläche, und
stoffschlüssiges Aufbringen eines zweiten entfernbaren und/oder durchtrennbaren Siegels auf eine die Betätigungsöffnung umgebende, sich quer zur Längsrichtung erstreckende zweite Auflagefläche.

Bevorzugt erfolgt die Befüllung durch die Auslassöffnung hindurch. Hinsichtlich Weiterbildungen dieses Verfahrens wird auf die oben zur Vorrichtung gemachten Ausführungen Bezug genommen.

### KURZE BESCHREIBUNG DER ZEICHNUNGEN

Die Erfindung wird im Folgenden anhand der Zeichnungen beschrieben, die lediglich zur Erläuterung dienen und nicht einschränkend auszulegen sind. In den Zeichnungen zeigen:
- Fig. 1: eine Austragvorrichtung in einer perspektivischen Teilschnittdarstellung;
- Fig. 2: einen Behälter gemäss Fig. 1 in perspektivischer Ansicht;
- Fig. 3: den Behälter der Fig. 2 in einer perspektivischen Schnittdarstellung;
- Fig. 4: die Austragvorrichtung der Fig. 1 in einer Explosionsansicht;
- Fig. 5: die Austragvorrichtung der Fig. 1 ohne Zubehörteil in zentralem Längsschnitt;
- Fig. 6: die Austragvorrichtung der Fig. 5 nach erfolgtem Austragen des Inhalts in zentralem Längsschnitt;
- Fig. 7: Teile einer Austragvorrichtung gemäss einer Ausführungsform der vorliegenden Erfindung in zentralem Längsschnitt; und
- Fig. 8: einen Behälter zur Verwendung in einer Austragvorrichtung in zentralem Längsschnitt.

### BESCHREIBUNG BEVORZUGTER AUSFÜHRUNGSFORMEN

In den Figuren 1 bis 6 ist eine Austragvorrichtung zur grundsätzlichen Erläuterung der vorliegenden Erfindung in verschiedenen Ansichten illustriert. Die Austragvorrichtung umfasst einen Behälter 100, der in den Figuren 2 und 3 alleine dargestellt ist, einen Behälterhalter 200 und ein nicht erfindungsgemässes Betätigungselement 230, das nur in der Fig. 6 dargestellt ist.

Ein Betätigungselement für eine erfindungsgemässe Austragvorrichtung ist in Figur 7 gezeigt, auf die noch eingegangen wird.

Der Behälter 100 umfasst einen hohlen Grundkörper 110, der aus einem mineralischen Glas auf Silikatbasis gebildet ist. Der Grundkörper weist einen zylindrischen Seitenwandbereich auf, an den sich im Bereich des distalen Endes des Behälters eine Verjüngung 114 anschliesst. Am distalen Ende ist ein radial nach aussen ragender erster, distaler Auflageflansch 115 ausgebildet, der eine Auslassöffnung 111 radial umgibt. Am proximalen Ende ist ein radial nach aussen ragender zweiter, proximaler Auflageflansch 112 ausgebildet, der eine proximale Betätigungsöffnung 113 radial umgibt. Im Inneren des zylindrischen Seitenwandbereichs des Grundkörpers 110 ist ein entlang einer Längsrichtung verschiebbarer Kolben 120 mit umlaufender Dichtung 121 angeordnet.

Die distale Auslassöffnung 111 ist durch ein erstes Siegel 150 verschlossen. Dazu bildet der erste Auflageflansch 115 eine sich senkrecht zur Längsrichtung erstreckende erste Auflagefläche, auf welche das Siegel 150 stoffschlüssig aufgebracht (aufgesiegelt) ist. Auch das proximale Ende des Grundkörpers 110 ist durch ein zweites Siegel 160 verschlossen. Dazu bildet der zweite Auflageflansch 112 eine sich senkrecht zur Längsrichtung erstreckende zweite Auflagefläche, auf die das zweite Siegel 160 stoffschlüssig aufgebracht ist.

Sowohl das erste Siegel 150 als auch das zweite Siegel 160 sind durch ein induktives Siegelverfahren auf den jeweiligen Auflageflansch aufgebracht. Dazu ist jedes der beiden Siegel 150, 160 mehrschichtig aufgebaut. Eine thermoplastische Haftschicht auf der Oberfläche des Siegels weist zum jeweiligen Auflageflansch hin. Diese Haftschicht ist von einer metallischen, elektrisch leitenden Sperrschicht gefolgt. Zusätzlich können noch weitere Schichten vorhanden sein. Diese weiteren Schichten können sich an die metallische Sperrschicht nach aussen hin anschliessen, können aber auch zwischen der Sperrschicht und der Haftschicht vorhanden sein. Zum Aufsiegeln des Siegels auf die jeweilige Auflagefläche wird das Siegel auf die Auflagefläche aufgepresst und einem elektromagnetischen Wechselfeld ausgesetzt. Dadurch entwickeln sich in der metallischen Sperrschicht Wirbelströme, welche die metallischen Sperrschicht und damit auch die weiteren Schichten des Siegels erwärmen. Aufgrund dieser Erwärmung erweicht sich die thermoplastische Haftschicht und geht eine innige Verbindung mit der betreffenden Auflagefläche ein. Nach dem Abschalten des elektromagnetischen Wechselfeldes und dem Abkühlen des Siegels entsteht so eine flüssigkeits- und gasdichte Verbindung zwischen dem Grundkörper 110 und dem jeweiligen Siegel 150, 160. Derartige induktive Siegelverfahren sind an sich im Stand der Technik seit langem bekannt. Die Haftschicht kann auch auf dem jeweiligen Auflageflansch statt auf dem Siegel ausgebildet sein.

Für die Anwendung eines solchen induktiven Verfahrens ist es hier von besonderem Vorteil, dass der Grundkörper 110 aus einem mineralischen Glas besteht. Mineralische Gläser sind einerseits nicht elektrisch leitend und sind andererseits auch relativ schlechte Wärmeleiter. Dadurch findet beim induktiven Siegeln nur eine geringe Wärmeübertragung zwischen dem jeweiligen Siegel 150, 160 und dem Grundkörper 110 statt. Dadurch wird vermieden, dass sich das im Behälter 100 aufgenommene Produkt übermässig erwärmt. Falls stattdessen der Grundkörper 110 aus einem metallisch beschichteten Kunststoff bestehen würde, würde auch der Grundkörper 110 durch das elektromagnetische Wechselfeld erwärmt, so dass sich eine Erwärmung des im Behälter befindlichen Produkts in diesem Falle nicht vermeiden liesse.

Zwei Behälter 100 der vorstehend beschriebenen Art sind in den Behälterhalter 200 eingesetzt. Der Behälterhalter 200 weist zwei parallele, zylindrische Aufnahmebereiche 210 auf, in welche die beiden Behälter von der proximalen Seite her eingeschoben sind. In einem distalen Auslassbereich 213 des Behälterhalters 200 ist jeweils ein Einsatz 220 eingesetzt, an dem ein in die proximale Richtung weisendes, dornartiges Durchstosselement 221 ausgebildet ist. Das Durchstosselement 221 ist hohl und begrenzt gemeinsam mit dem restlichen Einsatz einen Fluidkanal 222, der in jeweils einer Entnahmeöffnung 215 (Fig. 4) des Behälterhalters mündet.

Wie in der Fig. 6 erkennbar ist, umfasst die Austragvorrichtung ausserdem ein Betätigungselement 230 in Form eines Doppelstössels. Das Betätigungselement bildet für jeden der beiden Kolben 120 jeweils eine Kolbenstange 231, an deren distalen Ende ein Vorschubflansch 232 ausgebildet ist, der mit dem jeweiligen Kolben 120 zusammenwirkt. Am proximalen Ende sind die beiden Kolbenstangen 231 durch einen gemeinsamen Betätigungsflansch miteinander verbunden.

In der Stellung der Fig. 1 und Fig. 5 sind die beiden Behälter 100 mit ihren jeweiligen distalen Enden beabstandet vom jeweiligen Durchstosselement 221 angeordnet, und die jeweiligen ersten Siegel 150 sind noch unversehrt. Im Behälterhalter kann ein (nicht dargestelltes) Rastelement vorhanden sein, um den jeweiligen Behälter in dieser Lagerstellung in einer lösbaren Rastverbindung zu halten.

Um die Produkte aus den Behältern 100 auszustossen, schiebt der Benutzer zunächst die beiden Behälter 100 in die distale Richtung in den Behälterhalter 200 ein. Sofern ein Rastelement der vorstehend genannten Art vorhanden ist, überwindet der Benutzer hierzu eine erhöhte Kraft oder löst die erwähnte Rastverbindung auf andere Weise. Bei weiterem Vorschieben durchstossen die Durchstosselemente 221 das jeweilige erste Siegel 150 und stellen eine Fluidverbindung zwischen dem Inneren des jeweiligen Behälters und der jeweiligen Entnahmeöffnung 215 her. Wenn die Behälter ganz eingeschoben sind, liegt der proximale Auflageflansch 112 an einer Anschlagkante 212 des Behälterhalters an, die durch eine ringförmige Ausnehmung in einem Halteflansch 211 des Behälterhalters gebildet ist.

Anschliessend entfernt der Benutzer die beiden zweiten (proximalen) Siegel 160 und schiebt das Betätigungselement 230 vom proximalen Ende her in die Betätigungsöffnungen 113 der beiden Behälter 100 ein, um die beiden Kolben 120 der Behälter 100 vorzuschieben und so die jeweiligen in den Behältern 100 aufgenommenen Produkte durch die jeweilige Auslassöffnung 111 auszustossen. Dabei gelangt das jeweilige Produkt durch den entsprechenden Fluidkanal 222 zur entsprechenden Entnahmeöffnung 215. Die Situation am Ende dieses Austragvorgangs ist in der Fig. 6 dargestellt.

Am distalen Ende des Behälterhalters 200 ist eine Anschlussstruktur für ein Zubehörteil 300 ausgebildet, welches hier als statischer Mischer ausgebildet ist. Das Zubehörteil empfängt die ausgestossenen Produkte von den Entnahmeöffnung 215, vermischt diese miteinander und gibt das Gemisch an seinem eigenen distalen Ende aus. Die Verbindung des Zubehörteils 300 mit dem Behälterhalter 200 erfolgt hier über eine bajonettartige Verbindung. Ein derartiges Zubehörteil sowie seine Verbindung mit einer Austragvorrichtung ist insbesondere im Dokument US 2001/0004082 detailliert beschrieben, auf welches hier hinsichtlich der Verbindung des Zubehörteils mit der Austragvorrichtung ausdrücklich Bezug genommen wird. Die Verbindung zwischen Zubehörteil und Behälterhalter kann jedoch auch auf andere bekannte Art ausgebildet sein, z.B. als Steckverbindung über Luerkegel.

Ein Betätigungselement mit einem Behälter für eine Ausführungsform der vorliegenden Erfindung ist in der Fig. 7 illustriert. Gleichwirkende Teile sind mit dem selben Bezugsziffern wie für das Beispiel der vorhergehend beschriebenen Figuren versehen. Im Gegensatz zum genannten Beispiel umfasst die Austragvorrichtung hier keinen separaten Behälterhalter, sondern der Benutzer hält den Behälter 100 unmittelbar in der Hand, während er das Betätigungselement 230 einschiebt. Im Gegensatz zum genannten Beispiel ist hier auch nur ein einziger Behälter 100 vorhanden, und das Betätigungselement 230 ist dementsprechend nur als einfacher Stössel ausgebildet. Der Grundkörper 110 besteht wiederum aus Mineralglas, ist in dieser Ausführungsform aber zusätzlich mit einer Beschichtung 116 in Form einer Lackierung versehen.

Im Gegensatz zum genannten Beispiel braucht der Benutzer bei diesem Ausführungsbeispiel das zweite Siegel 160 nicht vor dem Einführen des Betätigungselements 230 in die Betätigungsöffnung 113 zu entfernen, sondern das Betätigungselement 230 durchstösst erfindungsgemäss beim Einführen das zweite Siegel 160. Hierzu ist am distalen Ende des Betätigungselements 230 im Bereich des Vorschubflansches 232 eine umlaufende kreisrunde Schneidkante 234 ausgebildet, die das Siegel 160 in einem Bereich durchtrennt, der unmittelbar an die zylindrische Seitenwand des Grundkörpers 110 angrenzt. Am proximalen Ende des Kolbens 120 ist dementsprechend eine ringförmige Vertiefung ausgebildet, um die Schneidkante 234 aufzunehmen. Das erste Siegel 150 kann in dieser Ausführungsform durch ein Zubehörteil durchstossen werden, oder es kann vor dem Austragen des Inhalts des Behälters 100 manuell entfernt werden.

In der Fig. 8 ist ein weiteres, nicht erfindungsgemässes Beispiel illustriert, bei dem das erste Siegel 150 eine hervorstehende Abziehlasche 151 und das zweite Siegel 160 eine hervorstehende Abziehlasche 161 aufweisen. Dadurch lassen sich in dieser Ausführungsform die Siegel auf besonders einfache Weise vom Grundkörper 110 abziehen.

Selbstverständlich sind eine Vielzahl von Abwandlungen möglich, ohne den Bereich der Erfindung zu verlassen. So sind insbesondere auch andere Behälterformen als die hier dargestellten Formen möglich. Die durchtrennbaren Siegel 150 und 160 können auch auf andere Weise als durch induktives Aufsiegeln aufgebracht sein, z.B. durch Kleben oder Ultraschallschweissen. Je nach Verfahren zum Aufbringen der Siegel werden die Siegel auch entsprechend unterschiedlich aufgebaut sein, wobei ein mehrschichtiger Aufbau bevorzugt ist. Der Behälterhalter kann selbstverständlich auch anders als im vorstehend beschriebenen ersten Beispiel aufgebaut sein und insbesondere auch andere Einrichtungen zum Anbringen eines Zubehörteils aufweisen. Selbstverständlich ist es auch denkbar, dass ein solcher Behälterhalter lediglich einen einzigen Behälter oder mehr als zwei Behälter aufnimmt, und dass das Betätigungselement entsprechend dazu ausgebildet ist, nur einen einzigen Kolben oder mehr als zwei Kolben simultan vorzuschieben. Eine Vielzahl weiterer Abwandlungen ist möglich.

**BEZUGSZEICHENLISTE**

| | | | |
|---|---|---|---|
| 100 | Behälter | 210 | Aufnahmebereich |
| 110 | Grundkörper (Spritzenkörper) | 211 | Halteflansch |
| 111 | Auslassöffnung | 212 | Anschlagkante |
| 112 | proximaler Auflageflansch | 213 | distaler Auslassbereich |
| 113 | Betätigungsöffnung | 214 | Anschlussstruktur |
| 114 | Verjüngung | 215 | Entnahmeöffnung |
| 115 | distaler Auflageflansch | 220 | Einsatz |
| 116 | Beschichtung | 221 | Durchstosselement |
| 120 | Kolben | 222 | Fluidkanal |
| 121 | O-Ring | 230 | Betätigungselement |
| 150 | erstes Siegel | 231 | Kolbenstange |
| 151 | Lasche | 232 | Vorschubflansch |
| 160 | zweites Siegel | 233 | Betätigungsflansch |
| 161 | Lasche | 234 | Schneidkante |
| 200 | Behälterhalter | 300 | Zubehörteil |

## Patentansprüche

1. Austragvorrichtung, aufweisend:
mindestens einen Behälter (100), umfassend einen hohlen Grundkörper (110) mit einer distalen Auslassöffnung (111) und mit einer proximalen Betätigungsöffnung (113), wobei der Grundkörper (110) aus einem mineralischen Glas besteht, sowie einen im Grundkörper (110) entlang einer Längsrichtung verschiebbar angeordneten Kolben (120), um ein im Grundkörper (110) angeordnetes fliessfähiges Produkt aus dem Behälter auszutragen, wobei die Auslassöffnung (111) durch ein erstes durchtrennbares Siegel (150) verschlossen ist, welches auf eine die Auslassöffnung (111) umgebende erste Auflagefläche stoffschlüssig aufgebracht ist und wobei die Betätigungsöffnung (113) durch ein zweites durchtrennbares Siegel (160) verschlossen ist, welches auf eine die Betätigungsöffnung (113) umgebende zweite Auflagefläche stoffschlüssig aufgebracht ist;
einen Behälterhalter (200), der den mindestens einen Behälter (100) durch Einschieben von einer proximalen Seite in einer distalen Richtung mindestens teilweise aufnimmt, wobei der Behälterhalter (200) ein Durchstosselement (221) aufweist, um das erste Siegel zu durchtrennen, wenn der Behälter (100) im Behälterhalter (200) in die distale Richtung bewegt wird; und
ein Betätigungselement (230), welches dazu ausgebildet ist, mit dem Kolben (120) im Inneren des Grundkörpers (110) des Behälters (100) zusammenzuwirken, um das Produkt aus dem Behälter (100) auszutragen, wobei das Betätigungselement (230) mindestens ein Trennelement (234) aufweist, welches dazu ausgebildet ist, das zweite Siegel (160) zu durchtrennen.

2. Austragvorrichtung nach Anspruch 1,
wobei der Behälterhalter eine Entnahmeöffnung (215) aufweist und
wobei das Durchstosselement (221) hohl ist und einen Fluidkanal (222) bildet, um das im Behälter enthaltene Produkt zur Entnahmeöffnung (215) zu leiten.

3. Austragvorrichtung nach Anspruch 1 oder 2, wobei am Behälterhalter (200) eine Anschlussstruktur (214) zum Anschliessen eines Zubehörteils (300) ausgebildet ist.

4. Austragvorrichtung nach einem der vorhergehenden Ansprüche, wobei das Betätigungselement (230) einen sich entlang einer Längsrichtung erstreckenden Stössel (231) umfasst, wobei der Stössel ein distales Ende aufweist, das dazu ausgebildet ist, mit einer proximalen Rückseite des Kolbens (120) zusammenzuwirken, und wobei das Trennelement (234) eine in einem äusseren Randbereich des distalen Endes angeordnete Schneide umfasst, welche dazu ausgebildet ist, das zweite Siegel (160) in einem an den Grundkörper unmittelbar angrenzenden Bereich zu durchtrennen.

5. Austragvorrichtung nach einem der vorhergehenden Ansprüche, wobei das erste Siegel (150) und/oder das zweite Siegel (160) mindestens eine elektrisch leitende Schicht und eine thermoplastische Haftschicht aufweist und induktiv auf die jeweilige Auflagefläche aufgesiegelt ist.

6. Austragvorrichtung nach einem der vorhergehenden Ansprüche, wobei das erste Siegel (150) und/oder das zweite Siegel (160) in Längsrichtung eine Dicke von weniger als einem Zehntel der Ausdehnung senkrecht zur Längsrichtung aufweist.

7. Austragvorrichtung nach einem der vorhergehenden Ansprüche, wobei das erste Siegel (150) und/oder das zweite Siegel (160) in Längsrichtung eine Dicke von weniger als 2 mm aufweist.

8. Austragvorrichtung nach einem der vorhergehenden Ansprüche, wobei das erste Siegel (150) und/oder das zweite Siegel (160) als Laminat mit einem Träger und mindestens einer diffusionsvermindernden Sperrschicht ausgebildet ist.

9. Austragvorrichtung nach Anspruch 8, wobei die Sperrschicht aus einem Metall besteht.

10. Austragvorrichtung nach einem der vorhergehenden Ansprüche, wobei das erste Siegel (150) und/oder das zweite Siegel (160) einen Schwächungsbereich zur Erleichterung des Durchtrennens aufweist.

## Claims

1. A dispenser, comprising:
at least one container (100), comprising a hollow basic body (110) with a distal outlet opening (111) and with a proximal actuating opening (113), wherein the basic body (110) is made from mineral glass, and a plunger (120) arranged in the basic body (110) so as to be displaceable along a longitudinal direction in order to dispense from the container a flowable product that is present in the basic body (110), wherein the outlet opening (111) is closed off by means of a first separable seal (150) that has been integrally sealed onto a first supporting surface that surrounds the outlet opening (111), and wherein the actuating opening (113) is closed off by means of a second separable seal (160) that has been integrally applied onto a second supporting surface that surrounds the actuating opening (113);
a container holder (200) that receives the at least one container (100) by insertion from a proximal side in a distal direction at least in part, wherein the container holder (200) comprises a piercing element (221) in order to penetrate the first seal when the container (100) is moved in the distal direction in the container holder (200); and
an actuating element (230) which is configured to interact with the plunger (120) in the interior of the basic body (110) of the container (100) in order to dispense the product from the container (100), wherein the actuating element (230) comprises at least one separating element (234) that is designed to penetrate the second seal (160).

2. The dispenser according to claim 1,
wherein the container holder comprises a dispensing aperture (215), and
wherein the piercing element (221) is hollow and forms a fluid duct (222) in order to guide the product contained in the container to the dispensing aperture (215).

3. The dispenser according to claim 1 or 2, wherein the container holder (200) comprises a connection structure (214) for connecting an accessory (300).

4. The dispenser according to any one of the preceding claims, wherein the actuating element (230) comprises a ram (231) that extends along a longitudinal direction, wherein the ram has a distal end that is designed to cooperate with a proximal rear of the plunger (120), and wherein the separating element (234) comprises a blade, arranged in an outer rim region of the distal end, which blade is configured to cut the second seal (160) in a region directly adjoining the basic body.

5. The dispenser according to any one of the preceding claims, wherein the first seal (150) and/or the second seal (160) comprise/comprises at least one electrically-conductive layer and a thermoplastic adhesive layer and are/is inductively applied onto the corresponding supporting surface.

6. The dispenser according to any one of the preceding claims, wherein the first seal (150) and/or the second seal (160) have/has a thickness along the longitudinal direction of less than a tenth of the extension perpendicular to the longitudinal direction.

7. The dispenser according to any one of the preceding claims, wherein the first seal (150) and/or the second seal (160) have/has a thickness along the longitudinal direction of less than 2 mm.

8. The dispenser according to any one of the preceding claims, wherein the first seal (150) and/or the second seal (160) are/is designed as a laminate comprising a carrier and at least one diffusion-reducing barrier layer.

9. The dispenser according to claim 8, wherein the barrier layer consists of a metal.

10. The dispenser according to any one of the preceding claims, wherein the first seal (150) and/or the second seal (160) comprise/comprises a weakened region to facilitate separation.

## Revendications

1. Dispositif de distribution, comprenant :
au moins un récipient (100), comprenant un corps de base (110) creux ayant une ouverture de distribution (111) distale et une ouverture d'actionnement (113) proximale,
où le corps de base (110) est constitué de verre minéral, ainsi qu'un piston (120) disposé de façon coulissante le long d'une direction longitudinale à l'intérieur du corps de base (110) afin de distribuer un produit fluable disposé dans le corps de base (110) depuis le récipient, où l'ouverture de distribution (111) est fermée au moyen d'un premier sceau (150) sectionnable, lequel est disposé par liaison de matière sur une première surface de d'appui entourant l'ouverture de distribution (111) et où l'ouverture d'actionnement (113) est fermée par un deuxième sceau (160) sectionable, lequel est disposé par liaison de matière sur une deuxième surface d'appui entourant l'ouverture d'actionnement (113) ;
un support de récipient (200), qui reçoit au moins partiellement l'au moins un récipient (100) par insertion depuis un côté proximal en direction distale, où le support de récipient (200) présente un élément de perforation (221) pour sectionner le premier sceau quand le récipient (100) est déplacé en direction distale dans le support de récipient (200) ; et
un élément d'actionnement (230), lequel est adapté pour coopérer avec le piston (120) à l'intérieur du corps de base (110) du récipient (100), pour distribuer le produit depuis le récipient (100), où l'élément d'actionnement (230) présente au moins un élément de séparation (234), lequel est adapté pour sectionner le deuxième sceau (160).

2. Dispositif de distribution selon la revendication 1, où le support de récipient présente une ouverture de prélèvement (215) et où l'élément de perforation (221) est creux et forme un canal fluidique (225) pour guider le produit compris dans le récipient vers l'ouverture de distribution (215).

3. Dispositif de distribution selon la revendication 1 ou 2, où une structure de raccordement (214) est formée sur le support de récipient (200) pour raccorder une pièce accessoire (300).

4. Dispositif de distribution selon l'une des revendications précédentes, où l'élément d'actionnement (230) comprend un coulisseau (231) s'étendant le long d'une direction longitudinale, où le coulisseau présente une extrémité distale, qui est formée pour coopérer avec un revers proximal du piston (120), et où l'élément de séparation (234) comprend un tranchant disposé dans un domaine périphérique extérieur de l'extrémité distale, lequel est formée pour sectionner le deuxième sceau (160) dans un domaine immédiatement adjacent au corps de base.

5. Dispositif de distribution selon une des revendications précédentes, où le premier sceau (150) et/ou le deuxième sceau (160) présentent au moins une couche conductrice d'électricité et une couche d'adhésif thermoplastique et est scellé de manière inductive sur la surface d'appui respective.

6. Dispositif de distribution selon une des revendications précédentes, où le premier sceau (150) et/ou le deuxième sceau (160) présentent une épaisseur en direction longitudinale de moins d'un dixième de l'étendue perpendiculaire à la direction longitudinale.

7. Dispositif de distribution selon une des revendications précédentes, où le premier sceau (150) et/ou le deuxième sceau (160) présentent une épaisseur en direction longitudinale de moins de deux millimètres.

8. Dispositif de distribution selon une des revendications précédentes, où le premier sceau (150) et/ou le deuxième sceau (160) sont formés comme laminé ayant un support et au moins une couche barrière réduisant la diffusion.

9. Dispositif de distribution selon la revendication 8, où la couche barrière est constituée de métal.

10. Dispositif de distribution selon une des revendications précédentes, où le premier sceau (150) et/ou le deuxième sceau (160) présentent un domaine d'atténuation pour faciliter le sectionnement.
